# EUROPÄISCHE PATENTSCHRIFT

(11) **EP 0 314 885 B1**
(45) Veröffentlichungstag und Bekanntmachung des Hinweises auf die Patenterteilung: **13.11.1991**
(21) Anmeldenummer: 88113287.2
(22) Anmeldetag: 17.08.1988
(51) Int. Cl.: B66B 9/04

(54) **Hydraulischer Aufzug**
Hydraulic elevator
Ascenseur hydraulique

(30) Priorität: 06.11.1987 CH 4339/87
(43) Veröffentlichungstag der Anmeldung: 10.05.1989
(73) Patentinhaber: INVENTIO AG, CH-6052 Hergiswil NW (CH)
(72) Erfinder: Lorenzo, Antonio, F-69330 Meyzieu (FR)

(56) Entgegenhaltungen:
- AT-B- 272 010
- DE-A- 2 029 367
- GB-A- 1 496 878

## Beschreibung

Die Erfindung betrifft einen hydraulischen Aufzug mit einem Fahrkorb, den den Fahrkorb in einem Schacht führenden Führungsschienen und mit einem seitlich neben dem Fahrkorb angeordneten, einerends am Schachtgrund ortsfest gehalterten und anderenends mit dem Oberteil eines Fahrkorbrahmens beweglich verbundenen Gleichlauf-Teleskopheber, wobei mindestens ein Kopfstück eines Kolbens des Gleichlauf-Teleskophebers durch eine Kolbenführung in einer Führungsschiene geführt ist.

Mit der DE-OS Nr. 2 029 367 ist ein hydraulischer Aufzug mit einem seitlich neben dem Fahrkorb angeordneten Teleskopheber bekanntgeworden. Der Fahrkorb und die Kopfstücke jedes einzelnen Kolbens des Teleskophebers sind in einer gemeinsamen Führungsschiene mittels Rollen geführt. Die Führungsschiene weist ein I-förmiges Profil auf und ist mit einem Flansch an einer Wand des Aufzugsschachtes befestigt. Im Inneren des Profiles sind zwischen den beiden Flanschen auf einer Seite des Steges die Rollen des Fahrkorbes und auf der anderen Seite des Steges die Rollen der Kolbenführung angeordnet.

Ein Nachteil dieses hydraulischen Aufzuges liegt darin, dass die gleiche Führungsschiene zwei verschiedene Führungsaufgaben lösen muss. Sowohl der Fahrkorb wie auch die Führungseinrichtungen für die Kopfstücke des Teleskophebers müssen mit der gleichen im Schacht befestigten Schiene im Schacht einreguliert werden, so dass die Schiene nur entweder für die eine oder für die andere Einrichtung optimal ausgerichtet werden kann.

Eine weitere Führungseinrichtung für langhubige Druckstangen, beispielsweise für einen hydraulischen Aufzug, ist mit der AT-PS Nr. 272 010 bekanntgeworden. Anstelle von fest mit dem Kopfstück eines Kolbens verbundenen Führungseinrichtungen sind hier wahlweise längs des Kolbens gleitend verschiebbare, an flexiblen Zuggliedern mit dem Fuhrstuhl verbundene Führungseinrichtungen vorgesehen. Die Führungseinrichtungen sind Joche mit einer in der Mitte angeordneten, beispielsweise parabolisch ausgebildeten Kolbenführung und zwei seitlichen in den Führungsschienen für den Fahrstuhl gleitend geführten Führungsschuhen. Diese für die Reduzierung der Knicklänge vorgesehene Einrichtung ist nicht für Teleskopheber als vielmehr für lange und schlanke Zylinder-Kolben-Einheiten vorgesehen.

Der Erfindung liegt die Aufgabe zugrunde, eine äussere Führungseinrichtung für einen Kolben eines mehrstufigen Gleichlauf-Teleskophebers vorzuschlagen, welche unabhängig von den Führungsschienen des Fahrstuhles ist und unabhängig vom Liftschacht montierbar und regulierbar ist und welche gleichzeitig eine kleinere Relativgeschwindigkeit zwischen den Führungsaggregaten aufweist als die Bewegungsgeschwindigkeit der Kolbenführung ausmacht.

Diese Aufgabe wird durch die im Anspruch 1 gekennzeichnete Erfindung gelöst.

Die durch die Erfindung erreichten Vorteile sind im wesentlichen darin zu sehen, dass die Führungsschiene für die Kolbenführung unabhängig vom Schacht und unabhängig von den Führungsschienen des Fahrstuhles, direkt am Fahrstuhl, bereits während der Werksmontage angebracht und zusammen mit den Führungsschuhen für die Fahrstuhlführung ausgerichtet werden kann, und dass die Relativgeschwindigkeit zwischen den an einem Kolben angeordneten Führungsschuhen und der am Fahrstuhl festgemachten Führungsschiene kleiner ist als die Bewegungsgeschwindigkeit der Kolbenführung.

Ein weiterer Vorteil liegt auch darin, dass der Fahrstuhl, welcher normalerweise durch zusätzliche Ballasteisen schwerer gebaut werden muss, bereits durch die Führungsschienen der Kolbenführung schwerer wird, so dass kein oder dann weniger zusätzliches Balastgewicht benötigt wird.

Auf beiliegenden Zeichnungen ist ein Ausführungsbeispiel der Erfindung dargestellt, das im folgenden näher erläutert wird. Es zeigen:
- Fig. 1: einen Aufriss eines hydraulischen Aufzuges, schematisch dargestellt in der obersten Stellung und strichpunktiert angedeutet in der untersten Stellung und
- Fig. 2: einen Grundriss des hydraulischen Aufzuges gemäss Fig. 1.

In der Fig. 1 ist mit 1 ein Schacht und mit 2 ein Schachtgrund einer hydraulischen Aufzugsanlage bezeichnet. Auf dem Schachtgrund 2 ist eine Heberkonsole 3 für die Halterung eines Gleichlauf-Teleskophebers 4 der hydraulischen Aufzugsanlage festgemacht. Der im Ausführungsbeispiel dargestellte Gleichlauf-Teleskopheber 4 besteht aus einem Zylinder 5 mit einem ersten Kolben 6, einem zweiten Kolben 7 und einem dritten Kolben 8. Der Zylinder 5 ist mit einer Verankerung 9 an einer Rückwand 10 des Schachtes 1 fixiert. Das Kopfstück 6.1 des ersten Kolbens 6 ist mit dem Oberteil 12.1 eines Fahrkorbrahmens 12 verbunden. Am Fahrkorbrahmen 12 ist der Fahrkorb 11 angeordnet. Zwischen dem Oberteil 12.1 und dem Unterteil 12.2 des Fahrkorbrahmens 12 ist eine Führungsschiene 13 vorgesehen, welche mit einer am Kopfstück 7.1 des zweiten Kolbens 7 befestigten Kolbenführung 14 zusammenarbeitet.

In der Fig. 2 ist der Grundriss des Schachtes 1 im Schnitt dargestellt. Innerhalb des Schachtes 1 ist der Fahrkorb 11 und neben dem Fahrkorb 11 der Teleskopheber 4 angeordnet. Der auf dem Schachtgrund 2 ortsfest gehalterte Teleskopheber 4 ist mit der Verankerung 9 auch an der Rückwand 10 des Schachtes 1 fixiert. An der gleichen Rückwand 10 sind auch Führungsschienen 15 für den Fahrkorb 11 mit Hilfe von Haltern 16 verankert. Am Oberteil 12.1 und am Unterteil 12.2 des Fahrkorbrahmens 12 angeordnete Führungsschuhe 17 umgreifen die Führungsschiene 15 und führen den Fahrkorb 11. Diese Führungsschuhe 17 können Gleitschuhe oder Rollenführungsschuhe sein. Die zusätzliche am Fahrkorbrahmen 12 des Fahrkorbes 11 angeordnete Führungsschiene 13, welche zwei Führungsschenkel 13.1, 13.2 aufweist, umgreifen zwei am Kopfteil 7.1 des zweiten Kolbens 7 befestigte Führungsschuhe 14. Diese, die Knicklänge des Teleskophebers 4 im ausgefahrenen Zustand reduzierenden Führungsschuhe 14 können wiederum Gleitschuhe oder Rollenführungsschuhe sein.

Die vorstehend beschriebene Einrichtung arbeitet wie folgt: Das als Gleichlauf-Teleskopheber 4 vorgesehene Huborgan wird durch ein nicht dargestelltes Hydraulik-Antriebsaggregat aufwärts bewegt. Dieses Antriebsaggregat weist einen Elektromotor, eine Schraubenspindelpumpe, einen Oelbehälter, die nötigen Armaturen und Leitungen auf. Für die Aufwärtsbewegung gelangt Oel vom Antriebsaggregat unter Druck in den Zylinder 5 des Teleskophebers 4, wobei sich alle drei Kolben 6, 7, 8 gleichmässig heben. Dadurch wird einerseits der Fahrkorb 11 durch den mit seinem Kopfstück 6.1 am Oberteil 12.1 des Fahrstuhlrahmens 12 angreifenden ersten Kolben 6 und anderseits die am Kopfstück 7.1 des zweiten Kolbens 7 angeordnete Kolbenführung 14 aufwärts bewegt. Da der Hubweg des Fahrkorbes 11 um die Ausfahrhöhe des ersten Kolbens 6 grösser ist als der Hubweg der Kolbenführung 14, vollzieht die Kolbenführung 14 auf der Führungsschiene 13 eine Relativbewegung und gleitet auf der Führungsschiene 13, um die Ausfahrhöhe des ersten Kolbens 6 aus dem zweiten Kolben 7, nach unten. Hat der Fahrkorb 11 die oberste Stellung im Schacht 1 erreicht, nimmt die Kolbenführung 14 die unterste Lage auf der Führungsschiene 13 ein. Bei der Abwärtsfahrt, bei welcher ohne Beteiligung des Elektromotors und der Oelpumpe lediglich ein Regelventil öffnet und das Oel vom Teleskopheber 4 zum Oelbehälter zurückfliesst, bewegen sich die einzelnen Kolben 6, 7, 8, der Fahrkorb 11 und die Kolbenführung 14 im umgekehrten Sinne wie oben erläutert, in der Abwärtsrichtung. Durch die Relativbewegung zwischen der Kolbenführung 14 und der Führungsschiene 13 gleitet dabei die Kolbenführung 14 auf der Führungsschiene 13 nach oben und nimmt bei der tiefsten Stellung des Fahrkorbes 11 die oberste Stellung an der Führungsschiene 13 ein.

## Patentansprüche

1. Hydraulischer Aufzug mit einem Fahrkorb (11), den den Fahrkorb (11) in einem Schacht (1) führenden Führungsschienen (15) und mit einem seitlich neben dem Fahrkorb (11) angeordneten, einerends am Schachtgrund (2) ortsfest gehalterten und anderenends mit dem Oberteil (12.1) eines Fahrkorbrahmens (12) beweglich verbundenen Gleichlauf-Teleskopheber (4), wobei mindestens ein Kopfstück (7.1) eines Kolbens (7) des Gleichlauf-Teleskophebers (4) durch eine Kolbenführung (14) in einer Führungsschiene geführt ist,
**dadurch gekennzeichnet,**
dass mindestens eine parallel zur Bewegungsrichtung des Gleichlauf-Teleskophebers (4) verlaufende, von den Führungsschienen (15) des Fahrkorbes (11) unabhängige Führungsschiene (13) am Fahrkorb (11) und eine in diese Führungsschiene (13) eingreifende Kolbenführung (14) am Kopfstück (7.1) des zweiten Kolbens (7) des Gleichlauf-Teleskophebers (4) angeordnet ist.

2. Hydraulischer Aufzug nach Anspruch 1,
**dadurch gekennzeichnet,**
dass die Länge der am Fahrkorb angeordneten Führungsschiene (13) grösser ist als die Ausfahrlänge des mit dem Oberteil (12.1) des Fahrkorbrahmens (12) verbundenen ersten Kolbens (6).

3. Hydraulischer Aufzug nach Anspruch 1,
**dadurch gekennzeichnet,**
dass die am Kopfstück (7.1) des zweiten Kolbens (7) des Gleichlauf-Teleskophebers (4) angeordnete Kolbenführung (14) mindestens einen den Gleichlauf-Teleskopheber (4) in horizontaler Richtung allseitig stützenden Führungsschuh aufweist.

## Claims

1. Hydraulic lift with a cage (11), the guide rails (15) guiding the cage (11) in a shaft (1) and with a synchronous telescopic jack (4), which is arranged laterally beside the cage (11), retained in fixed location by one end at the shaft base (2) and connected to be movable by the other end at the upper part (12.1) of a cage frame (12), wherein at least one head member (7.1) of a piston (7) of the synchronous telescopic jack (4) is guided by a piston guide (14) in a guide rail, characterised thereby, that at least one guide rail (13), which extends parallelly to the direction of movement of the synchronous telescopic jack (4) and is independent of the guide rails (15) of the cage (11), and a piston guide (14) engaging into this guide rail (13) are arranged at the head member (7.1) of the second piston (7) of the synchronous telescopic jack (4).

2. Hydraulic lift according to claim 1, characterised thereby, that the length of the guide rail (13) arranged at the cage is greater than the length of the outward movement of the first piston (6) connected with the upper part (12.1) of the cage frame (12).

3. Hydraulic lift according to claim 1, characterised thereby, that the piston guide (14) arranged at the head member (7.1) of the second piston (7) of the synchronous telescopic jack (4) displays at least one guide shoe supporting the synchronous telescopic jack (4) at all sides in horizontal direction.

## Revendications

1. Ascenseur hydraulique comportant une cabine (11), les rails de guidage (15) guidant la cabine (11) dans une cage d'ascenseur (1), et un dispositif de levage télescopique synchronisé (4) disposé latéralement par rapport à la cabine (11) et fixe, à une extrémité, au fond (2) de la cage d'ascenseur et relié, mobile, à l'autre extrémité, à la partie supérieure (12.1) d'un châssis de cabine (12), au moins une tête (7.1) d'un piston (7) du dispositif de levage télescopique synchronisé (4) étant guidée dans un rail de guidage par un guidage de piston (14), caractérisé en ce qu'il est prévu au moins un rail de guidage (13), sur la cabine d'ascenseur (11), s'étendant parallèlement au sens de déplacement du dispositif de levage télescopique synchronisé (4) et indépendant des rails de guidage (15) de la cabine d'ascenseur (11), et un guidage de piston (14), en prise dans ce rail de guidage (13), au niveau de la tête (7.1) du second piston (7) du dispositif de levage télescopique synchronisé (4).

2. Ascenseur hydraulique selon la revendication 1, caractérisé en ce que la longueur du rail de guidage (13) disposé au niveau de la cabine d'ascenseur est supérieure à la longueur de déploiement du premier piston (6) relié à la partie supérieure (12.1) du châssis de cabine (12).

3. Ascenseur hydraulique selon la revendication 1, caractérisé en ce que le guidage de piston (14) disposé au niveau de la tête (7.1) du second piston (7) du dispositif de levage télescopique synchronisé (4) possède au moins une semelle de guidage supportant de tous les côtés, dans le sens horizontal, le dispositif de levage télescopique synchronisé (4).
